# EUROPÄISCHE PATENTSCHRIFT

(11) **EP 0 680 788 B1**
(45) Veröffentlichungstag und Bekanntmachung des Hinweises auf die Patenterteilung: **27.05.1998**
(21) Anmeldenummer: 95106436.9
(22) Anmeldetag: 28.04.1995
(51) Int. Cl.: B02C 17/18

(54) **Rohrmühle**
Tube mill
Broyeur tubulaire

(30) Priorität: 07.05.1994 DE 4416267
(43) Veröffentlichungstag der Anmeldung: 08.11.1995
(73) Patentinhaber: DEUTZ Aktiengesellschaft, 51063 Köln (DE)
(72) Erfinder: Hagedorn, Alexander, D-50259 Pulheim-Sinnersdorf (DE); Mayer, Josef, D-47809 Krefeld (DE)

(56) Entgegenhaltungen:
- EP-A- 0 184 326
- DE-C- 113 844

## Beschreibung

Die Erfindung betrifft eine Rohrmühle, insbesondere Luftstrommühle, zur Zerkleinerung spröden Mahlgutes mit einem um eine Achse drehbar gelagerten Mühlenrohr und mit einem am Austragsende des Mühlenrohres angeordneten Antrieb.

Als Rohrmühlen werden meist die in der Zement- und Erzindustrie eingesetzten langen Kugelmühlen bezeichnet, bei denen das Verhältnis von Länge zu Durchmesser der Mühle deutlich größer als 1 ist. Wird die Rohrmühle mit einem zusätzlichen axialen Luftstrom beaufschlagt, so spricht man von einer Luftstrommühle. Dieser Luftstrom kann beispielsweise zur Mahltrocknung verwendet werden; er bewirkt eine innere Klassierung im Mahlraum und kann bei entsprechender Größe das Mahlgut direkt zu einer nachgeschalteten Abscheidevorrichtung, beispielsweise einem Sichter, fördern.

Üblicherweise erfolgt der Eintrag des Mahlgutes (und bei Luftstrommühlen der Eintrag der Luft) an einem Ende des Mühlenrohres durch ein Halslager. Der Austrag des Mahlgutes (und der Luft), erfolgt bei bekannten Mühlen am anderen Ende des Mühlenrohres gleichfalls durch ein Halslager. Eine derartige Rohrmühle wird beispielsweise in der DE 20 23 933 beschrieben. Es sind aber auch Rohrmühlen bekannt, bei denen der Austrag in der Mitte oder am Ende des Mühlenrohres durch im Mühlenrohrmantel angeordnete Öffnungen stattfindet (siehe z.B. EP-A-0 184 326)

Auch bei den Mühlenantrieben kommen verschiedene Ausführungsformen zur Anwendung. Bewährt haben sich hier das Zahnkranzvorgelege (Ritzelantrieb auf einen Zahnkranz, der am Außenumfang des Mühlenrohres befestigt ist) und der Zentralantrieb, der bei bekannten Mühlen am Halslagerzapfen angreift.

Die in der DE 20 23 933 beschriebene Rohrmühle besitzt einen derartigen Zentralantrieb. Der Austrag des Mahlgutes erfolgt bei den bekannten Rohrmühlen mit einem Zentralantrieb durch Öffnungen in der Mantelfläche des Halslagerzapfens (Austragskupplungsstück).

Insbesondere für hohe Antriebsleistungen, die bei großen Mühlendurchsätzen erforderlich sind, haben sich Zentralantriebe bewährt. Bei großen Mühlendurchsätzen ergeben sich nun aber bei Luftstrommühlen wegen der hier erforderlichen hohen Luftdurchsätze (ca. 3 kg Luft pro kg Mahlgut) die Schwierigkeit, daß diese großen Luftmengen nicht mehr durch das Halslager gefördert werden können, wenn die Rohrmühle mit einem Zentralantrieb ausgerüstet ist. Denn die Öffnungen in der Mantelfläche des Halslagerzapfens lassen sich nicht beliebig vergrößern, ohne die mechanische Stabilität des Halslagerzapfens herabzusetzen. Deshalb mußte bei Luftstrommühlen bisher auf einen Zentralantrieb verzichtet werden.

Es ist Aufgabe der Erfindung, eine Rohrmühle, insbesondere eine Luftstrommühle, zu schaffen, die mit einem Zentralantrieb ausgerüstet ist und die so konstruiert ist, daß auch große Luftmengen durch die Rohrmühle gefördert werden können.

Die gestellte Aufgabe wird gelöst mit den Merkmalen des Kennzeichnungsteils des Anspruchs 1. Vorteilhafte Ausgestaltungen der Erfindung sind in den Unteransprüchen angegeben.

Gemäß der Erfindung erfolgt der Austrag des Mahlgutes und der Mühlenluft durch Öffnungen, die peripher in der Stirnwand des Mühlenrohres angeordnet sind. Die Anzahl der Öffnungen und deren Größe sind so gewählt, daß das Mahlgut und die Mühlenluft - auch bei großen Luftmengen - fast ungehindert das Mühlenrohr verlassen können, ohne daß die mechanische Stabilität der Stirnwand im Hinblick auf die Befestigung des Zentralantriebs entscheidend gemindert ist.

Die Austragsöffnungen münden in einen Ringkanal, der außen an der Stirnwand der Rohrmühle befestigt ist und der sich mit der Rohrmühle dreht und an den gasdicht - durch entsprechend angeordnete Ringspaltdichtungen - ein kreisringförmig vor der Stirnwand ortsfest angeordnetes Gehäuse anschließt. Durch die kreisringförmige Konstruktion des Gehäuses ist die Stirnwand von außen in ihrer Mitte frei zugänglich, so daß hier der Zentralantrieb direkt mit der Stirnwand verbunden werden kann und die Rohrmühle somit zentral über die Stirnwand angetrieben wird. Der bei bekannten Rohrmühlen bestehende Engpaß, bei Verwendung eines Zentralantriebs den Austrag über ein Halslager durchzuführen, entfällt.

In dem Gehäuse wird das Mahlgut, das aus den unteren Austragsöffnungen über den Ringkanal in das Gehäuse eintritt, mit dem Mühlenluftstrom, der aus den oberen Austrittsöffnungen über den Ringkanal in das Gehäuse einströmt, vermischt und dann pneumatisch zu einer oberen Gehäuseöffnung geführt, an die beispielsweise eine Rohrleitung zu einer Abscheidevorrichtung, beispielsweise zu einem Sichter, angeschlossen ist.

Falls der Luftstrom, der aus der Rohrmühle ausgetragen wird, zu einem pneumatischen Transport des Mahlgutes nicht ausreichend groß ist, besteht gemäß der Erfindung die Möglichkeit, in das Gehäuse Sekundärluft einzuspeisen, um diesen Mangel zu beheben.

Weitere Vorteile, Merkmale und Einzelheiten ergeben sich aus den nachfolgenden Erläuterungen zu einem in schematischen Zeichnungsfiguren dargestellten Ausführungsbeispiel.

Es zeigt
- Fig. 1:: die teilweise geschnittene Seitenansicht des Auslaufendes einer Rohrmühle;
- Fig. 2:: die Vorderansicht einer Rohrmühle gemäß Fig. 1.

Die Fig. 1 zeigt das Auslaufende einer Rohrmühle mit einem um eine Drehachse (27) drehbar gelagerten Mühlenrohr (11), einer Auslaufwand (24) und der das Mahlrohr abschließenden Stirnwand (10). Die an sich bekannte Auslaufwand (24) dient dem Rückhalt der in der Mühle befindlichen Mahlkörper (26), beispielsweise Mahlkugeln. Zu diesem Zweck ist sie siebförmig ausgebildet mit Sieböffnungen, deren Größe der Sollkorngröße des zerkleinerten Mahlgutes (17) entspricht, so daß das zerkleinerte Mahlgut (17) die Sieböffnungen passieren kann, während die Mahlkörper (26) zurückgehalten werden. Im Mühlenraum zwischen der Auslaufwand (24) und der Stirnwand (10) reichert sich somit das Mahlgut (17) an, das nun durch die in der Stirnwand peripher angeordneten, bei Drehung der Rohrmühle unten befindlichen, Austragsöffnungen (14) ausgetragen wird.

Das Mahlgut (17) gelangt durch diese Austragsöffnungen (14) in einen außerhalb der Stirnwand (10) angeordneten und mit der Stirnwand fest verbundenen Ringkanal (15) und durch diesen in ein an den Ringkanal (15) über Ringspaltdichtungen (29) gasdicht anschließendes Gehäuse (19), das sich ringförmig ortsfest vor der Stirnwand (10) befindet.

Der durch die Rohrmühle strömende Mühlenluftstrom (16) verläßt diese durch die bei der Drehung der Rohrmühle oben befindlichen Austragsöffnungen (13) und gelangt gleichfalls durch den Ringkanal (15) in das Gehäuse (19), in dem er, wie die Fig. 2 zeigt, in einem Bogen um den Zentralantrieb (12) zu einer Öffnung (18) geführt wird, von der beispielsweise eine Rohrleitung zu einer Abscheidevorrichtung (in der Zeichnung nicht dargestellt) anschließt.

Im unten aufsteigenden Teil des Gehäuses (19) wird über eine schwerkraftgeregelte Rückstauklappe (28), die das Mahlgut (17) aufstaut und die insbesondere den Mühlenluftstrom (16) zwingt, den durch die Pfeile 30 gekennzeichneten Weg zu nehmen, daß Mahlgut (17) in den Mühlenluftstrom (16) eingespeist. Durch entsprechende Dimensionierung des Gehäuses in diesem Bereich ist die Geschwindigkeit des Mühlenluftstroms (16) groß genug, um das Mahlgut (17) pneumatisch zur Öffnung (18) zu fördern.

Zur Unterstützung des pneumatischen Transportes kann durch eine Öffnung (20) zusätzlich Sekundärluft (21) in das Gehäuse (19) eingeleitet werden. Auch wenn die Rohrmühle keine Luftstrommühle ist, kann durch diese Sekundärluft (21) ein pneumatischer Transport ermöglicht werden.

Das Gehäuse (19) besitzt an seiner tiefsten Stelle eine Öffnung (22), durch die grobes Mahlgut (23), das für den pneumatischen Transport zu schwer ist und infolgedessen nach unten durch die Jalousie (25) fällt, über eine Schleuse (in der Zeichnung nicht dargestellt) ausgetragen werden.

An der freien Fläche der Stirnwand (10), die vom Gehäuse (19) mittig freigehalten ist, greift der Zentralantrieb (12) an. Insbesondere bei großen Mühlendurchsätzen ist wegen der erforderlichen großen Dimensionierung des Mühlenrohres und somit durch einen entsprechend großen Durchmesser der Stirnwand durch die erfindungsgemäße Anordnung der Austragsöffnungen gewährleistet, daß trotz des Zentralantriebs ausreichend große und ausreichend viele Austragsöffnungen einen ungehinderten Austrag ermöglichen, ohne die mechanische Stabilität der Stirnwand zu beeinträchtigen.

## Patentansprüche

1. Rohrmühle, insbesondere Luftstrommühle, zur Zerkleinerung spröden Mahlgutes mit einem um eine Achse (27) drehbar gelagerten Mühlenrohr (11) und mit einem am Austragsende des Mühlenrohres (11) angeordneten Antrieb (12), gekennzeichnet durch
a) peripher an der Stirnwand (10) des Mühlenrohres (11) angeordnete Austragsöffnungen (13, 14), die in einen außen an der Stirnwand befestigten Ringkanal (15) münden;
b) ein ringförmig ausgebildetes, ortsfest vor der Stirnwand (10) des Mühlenrohres (11) angeordnetes und gasdicht am Ringkanal (15) anliegendes Gehäuse (19), in das der vorwiegend aus den oberen Austragsöffnungen (13) eintretende Mühlenluftstrom (16) und das vorwiegend aus den unteren Austragsöffnungen (14) eintretende Mahlgut (17) zusammengeführt und das Mahlgut (17) mit Hilfe des Mühlenluftstroms (16) pneumatisch zu einer oberen Austrittsöffnung (18) geführt wird;
c) eine zentrale Antriebseinheit (12), die mittig im Gehäuse (19) unmittelbar an der Stirnwand (10) des Mühlenrohres (11) angreift.

2. Rohrmühle nach Anspruch 1, dadurch gekennzeichnet, daß seitlich im Gehäuse (19) eine Öffnung (20) angeordnet ist, durch die Sekundärluft (21) eingespeist werden kann zur Unterstützung des pneumatischen Transports des Mahlgutes (17) innerhalb des Gehäuses (19). 3. Rohrmühle nach Anspruch 1 oder 2, dadurch gekennzeichnet, daß im unteren Bereich des Gehäuses (19) eine Öffnung (22) angeordnet ist, durch die abgeschiedenes für den pneumatischen Transport zu grobes Mahlgut (23) abgezogen werden kann.

## Claims

1. A tubular mill, especially an air-swept mill, for the comminution of brittle material, with a mill pipe (11) pivot-mounted about an axle (27) and a drive (12) arranged at the discharge end of the mill pipe (11), characterised by
a) discharge openings (13, 14) arranged peripherally on the front face (10) of the mill pipe (11) and opening into an annular channel (15) secured externally on the front face;
b) an annular housing (19) - fixed in position in front of the front face (10) of the mill pipe (11) and abutting the annular channel (15) in a leak-proof manner - in which the mill air stream (16) entering primarily from the upper discharge openings (13) and the material to be ground entering primarily from the lower discharge openings (14) are mixed and the material to be ground (17) is transported with the aid of the mill air stream (16) pneumatically to an upper discharge opening (18);
c) a central drive unit (12) which engages centrally in the housing (19) directly on the front face (10) of the mill pipe (11).

2. A tubular mill according to claim 1, characterised in that an opening (20) is arranged laterally in the housing (19) and secondary air (21) can be fed through the opening (20) to support the pneumatic transport of the material to be ground (17) within the housing (19).

3. A tubular mill according to claim 1 or claim 2, characterised in that an opening (22) is arranged in the lower region of the housing (19) and through which separated material (23) to be ground, too coarse for pneumatic transport, can be withdrawn.

## Revendications

1. Broyeur tubulaire, en particulier broyeur à flux d'air pour broyer des matières fragiles, comportant un tube de broyage (11) tournant autour d'un axe (27) et équipé d'un entraînement (12) situé à l'extrémité de sortie du tube (11),
caractérisé en ce que
• des ouvertures de sortie (13, 14) sont disposées périphériquement sur la paroi frontale (10) du tube de broyage (11) et débouchent dans un canal annulaire (15) monté extérieurement sur la paroi frontale ;
• un boîtier (19), en forme d'anneau, monté fixe devant la paroi frontale (10) du tube de broyage (11) et en appui sur le canal annulaire avec étanchéité aux gaz, reçoit le flux d'air de broyage (16) issu des ouvertures de sortie (13) situées en haut ainsi que le produit broyé (14) provenant principalement des ouvertures de sortie (13) situées en bas et assure avec l'aide du flux d'air (16), le transport pneumatique du produit broyé jusqu'à une ouverture de sortie (18) située en haut ;
• une unité centrale d'entraînement (12), entraîne directement la paroi frontale (10), en passant au milieu du boîtier (19).

2. Broyeur tubulaire selon la revendication 1,
caractérisé en ce que
le boîtier (19) est percé latéralement d'une ouverture (20) à'travers laquelle peut être introduit de l'air secondaire (21) pour renforcer le transport pneumatique du produit broyé (17) à l'intérieur du boîtier (19).

3. Broyeur tubulaire selon la revendication 1 ou 2,
caractérisé en ce que
le boîtier (19) présente, à sa partie inférieure, une ouverture (22) permettant d'évacuer les particules du produit broyé séparé (23), qui sont trop grosses pour être transportées pneumatiquement.
